# EUROPÄISCHE PATENTSCHRIFT

(11) **EP 0 466 748 B1**
(45) Veröffentlichungstag und Bekanntmachung des Hinweises auf die Patenterteilung: **07.07.1993**
(21) Anmeldenummer: 90905489.2
(22) Anmeldetag: 05.04.1990
(51) Int. Cl.: F24H 1/10

(54) **HEIZKESSEL AUS KUNSTSTOFF MIT INTEGRIERTER ABGASREINIGUNG**
PLASTIC HEATING BOILER WITH INTEGRAL EXHAUST GAS CLEANING
CHAUDIERE EN PLASTIQUE AVEC EPURATION INTEGREE DES GAZ D'ECHAPPEMENT

(30) Priorität: 05.04.1989 DE 3910994
(43) Veröffentlichungstag der Anmeldung: 22.01.1992
(73) Patentinhaber: HERWI-SOLAR-GMBH FORSCHUNG UND ENTWICKLUNG, D-63934 Röllbach (DE)
(72) Erfinder: HEROLD, Lothar, D-8761 Röllbach (DE)
(74) Vertreter: Lippert, Hans, Dipl.-Ing.
(86) Internationale Anmeldenummer: EP9000533
(87) Internationale Veröffentlichungsnummer: WO9012259

(56) Entgegenhaltungen:
- EP-A- 0 181 703
- EP-A- 0 230 193
- FR-A- 2 547 648
- US-A- 2 233 675

## Beschreibung

### Anwendungsgebiet der Erfindung

Die Erfindung bezieht sich auf einen Heizkessel für flüssige, gasförmige und/oder staubförmige Brennstoffe, bei dem die Erwärmung über einen oder mehrere eingebaute Brenner durch direkten Kontakt der Verbrennungsabgase mit einer Wärmeträgerflüssigkeit in einem Behälter erfolgt und die Kondensationswärme des Brennstoffes ausgenutzt wird.

Anwendung findet ein solcher Heizkessel hauptsächlich für Hausheizungen kleiner und mittlerer Leistung, gegebenenfalls mit Brauchwassererwärmung. Aber auch in industriellen Bereichen ist eine Anwendung sinnvoll.

### Charakteristik des bekannten Stand der Technik

Heizkessel für Heizzwecke erwärmen üblicherweise einen gasförmigen oder flüssigen Wärmeträger durch Verbrennung von flüssigen, festen oder gasförmigen Brennstoffen in einem Brennraum, der aus hochwärmebeständigen Materialien, wie Stahl-, Guß- oder Steinwänden besteht, die die hohen Verbrennungstemperaturen aushalten. Die Wärme wird durch Kontakt des Wärmeträgers mit den Wänden des Brennraums übertragen, die von den Verbrennungsabgasen umspült werden. Die Verbrennungsabgase werden dann mit relativ hohen Temperaturen und mit Schadstoffen belastet über ein meist thermisch isoliertes Rauchrohr abgeleitet.

Verstärkte Bemühungen um verbesserte Wirkungsgrade und niedrigere Schadstoffanteile führten zu davon abweichenden Lösungen. So sind Heizvorrichtungen bekannt, bei denen die Rauchgase durch eine Wärmeträgerflüssigkeit geleitet werden und somit die Kondensationswärme genutzt wird. Weiterhin sind Lösungen bekannt, die Schadstoffe aus Kondensationsprodukten neutralisieren, wie es beispielsweise aus der DE-OS 34 06 028 bekannt ist, oder den Schadstoffgehalt der Verbrennungsabgase reduzieren.

Nachteilig bei den üblichen Heizkesseln sind die teure Bauweise, der niedrige Wirkungsgrad und der hohe Schadstoffgehalt der Abgase.

Da im Brennraum sehr hohe Temperaturen entstehen, werden teure und aufwendig zu verarbeitende Werkstoffe verwendet, um die Temperaturbeständigkeit zu gewährleisten. Stahl- und Gußeisenwerkstoffe, die üblicherweise angewandt werden, müssen in energie- und zeitaufwendigen Arbeitsschritten zu Brennkammern und Kesselgehäusen zusammengebaut werden, wodurch hohe Gestehungskosten verursacht werden.

Weil die Wärmeübertragung durch eine Konvektion der Verbrennungsabgase an den Brennraumwänden stattfindet, ist aufgrund der schlechten Wärmeübertragung eine hohe Abgastemperatur und damit ein schlechter Wirkungsgrad die Folge. Die hohe Abgastemperatur wurde bisher aber bewußt beibehalten, um eine Unterschreitung des Taupunktes der Abgase und damit eine Zerstörung des Heizkessels und die Versottung der herkömmlichen Abgasrohre zu vermeiden, oder es wurden teure Materialien verwendet, die gegen die Kondensationsprodukte unempfindlich waren.

Die Verbrennungsabgase gelangten ohne Reinigung in die Atmosphäre und verteilten dort vor allem Schwefeloxid, Kohlenmonoxid, Kohlendioxid, Stickoxid und Ruß.

Neuere Heizkessel nutzen nun auch die Kondensationswärme, um den Wirkungsgrad zu steigern, indem zusätzliche Wärmetauscher die Abgase unter den Taupunkt abkühlen oder indem die Abgase in direkten Kontakt zur Wärmeträgerflüssigkeit gebracht werden. Die Neutralisierung der dabei entstehenden Kondensationsprodukte wird, wie es z.B. in der DE-OS 34 06 028 ausgeführt ist, sehr aufwendig betrieben und führt dadurch zu hohen Herstellungskosten oder ist überhaupt nicht vorgesehen. Da jedoch durch die Kondensation der Verbrennungsabgase hohe Mengen an schädlichem, säurehaltigem Kondensat anfallen, ist ein Betrieb eines solchen Heizkessels ohne Neutralisation oder Entsorgung des Kondensats aus Gründen des Umweltschutzes nicht möglich.

Aus der FR-A-2 547 648 ist ein Heizkessel mit nachgeschalteter Kondensation bekannt. Die Verbrennungsabgase werden durch einen zwischen einem oberen und unteren Behälter ausgebildeten Wasservorhang geleitet. Der Wasservorhang ist Teil eines über die beiden Behälter geführten und mit einer Pumpe erzwungenen Wasserkreislaufes. Die Brennkammer befindet sich im oberen Behälter, und die darin erzeugten Verbrennungsabgase werden über Röhren zur Außenseite des oberen Behälters geführt, wo sie dann durch den Wasservorhang treten. Die durch den dünnen Wasservorhang bewirkte Schadstoffabgabe und Wärmeabgabe sind allerdings unzulänglich, da die Verweilzeit der Verbrennungsabgase im Wasservorhang sehr gering ist. Darüberhinaus ist keine Neutralisation der Schadstoffe vorgesehen. Für die Herstellung der beiden Behälter ist zwar Polyester in Betracht gezogen, jedoch ist der konstruktive Gesamtaufbau äußerst problematisch, da die heißen Röhren der Brennkammer durch die Wandung des Behälters geführt werden müssen.

### Ziel der Erfindung

Ziel der Erfindung ist es daher, einen Heizkessel zu schaffen, der umweltfreundlich betrieben werden kann, einen hohen Wirkungsgrad hat sowie einfach und preisgünstig herzustellen ist

### Darlegung des Wesens der Erfindung

Ausgehend von den oben dargelegten Mängeln der bekannten technischen Lösungen liegt der Erfindung die Aufgabe zugrunde, einen Heizkessel zu realisieren, der unter Ausnutzung der Kondensationswärme den Schadstoffgehalt der Verbrennungsabgase weitgehend reduziert, neutralisiert sowie absorbiert und der darüber hinaus eine kostengünstige Herstellung erlaubt, montagefreundlich ist, ein niedriges Gewicht hat und durch Beseitigung der Korosionsgefahr langlebig ist.

Erfindungsgemäß zeichnet sich ein Heizkessel der eingangs beschriebenen Art dadurch aus, daß der Behälter für die Wärmeträgerflüssigkeit aus Kunststoff und die Wandung der Brennraumes aus einem gegen die auftretenden Temperaturen und die Säurebildung in der Wärmeträgerflüssigkeit resistenten Material bestehen, daß in der Wärmeträgerflüssigkeit zur Verteilung der unterhalb des Brennraumes austretenden Verbrennungsabgase eine Vorrichtung vorgesehen ist und daß der Wärmeträgerflüssigkeit ein Mittel zur Neutralisation der den Verbrennungsabgasen entzogenen Schadstoffe beigegeben wird.

Bei dem erfindungsgemäßen Heizkessel ist der nach unten offene Brennraum so in den aus Kunststoff bestehenden Behälter der Absorptions- und Wärmeträgerflüssigkeit eingebaut, daß er im Betrieb außen vollständig von dieser Flüssigkeit umgeben ist, während er im Ruhezustand des Heizkessels von der Wärmeträgerflüssigkeit geflutet ist. Es wurde erkannt, daß die obigen Maßnahmen ein preisgünstiges und leicht verarbeitbares Material, also Kunststoff, für fast alle Teile des Heizkessels gestatten, einschließlich des Behälters. Diese Verwendung von Kunststoff ist mit einem beachtlichen technischen Fortschritt verbunden, zumal bei Kunststoffteilen keine Korrosionsgefahr besteht.

Die beim Betrieb des Heizkessels durch die Wärmeträgerflüssigkeit geleiteten Verbrennungsabgase werden in kleine Bläschen verteilt und geben beim Hochsteigen ihre Wärme und die Schadstoffe fast vollständig ab. Diese Schadstoffe werden in dem korrosionsbeständigen Kunststoffbehälter der Wärmeträgerflüssigkeit gesammelt und chemisch neutralisiert, wonach sie kontrolliert ohne Beeinträchtigung der Umwelt entsorgt werden können.

Analysen haben in den letzten Jahren gezeigt, daß gerade im häuslichen Anwendungsbereich eingesetzte herkömmliche Heizkessel eine starke globale Umweltschädigung verursachen. Diese Schäden können durch einen energiesparenden und schadstofffreien Heizkessel erheblich reduziwert werden. Das Hauptanwendungsgebiet liegt daher im Bereich häuslicher Heizungen, zumal der weitgehend aus Kunststoff hergestellte Heizkessel eine gleitende Betriebsweise ermöglicht.

Die Verwendung von Kunststoffbehältern im Heizkesselbau wurde bisher ausgeschlossen, da die hohe Flammtemperatur und der niedrige Schmelzpunkt der Kunststoffe als unvereinbar galten. Durch die thermische Abschirmung über die Wärmeträgerflüssigkeit und die Korrosionsbeständigkeit des Kunststoffes lassen sich erstmals aufgrund der Erfindung die aufgeführten Vorteile preisgünstig realisieren.

Eine Verbreitung des umweltfreundlichen Heizkessels nach der Erfindung wird durch die geringen Herstellungskosten und die hohe Wertbeständigkeit aufgrund der Verwendung von Kunststoffmaterialien sowie durch einfache Installation und Wartung erleichtert.

### Ausführungsbeispiel

Ein bevorzugtes Ausführungsbeispiel der Erfindung wird nachstehend an Hand von Zeichnungen im einzelnen beschrieben. Die Erfindung ist jedoch nicht auf dieses Ausführungsbeispiel beschränkt. Es zeigt:

**FIG.1** eine teilweise geschnittene Prinzipdarstellung des erfindungsgemäßen Ausführungsbeispiels während des Heizbetriebs,

**FIG.2** eine ähnliche Darstellung wie FIG. 1, jedoch während der Betriebspause und mit alternativen und/ oder zusätzlichen Maßnahmen.

Den realisierten Aufbau des als Ausführungsbeispiel dargestellten Heizkessels kann der Fachmann ohne weiteres den FIG. 1 und 2 entnehmen. Darin bedeuten: 1 Behälter, 2 Außenwand des Behälters, 3 Isolierung des Behälters, 4 Brennraum, 5 Verbrennungsflamme, 6 Doppelmantelwärmetauscher, 7 Heizkreiswärmetauscher, 8 Heizkreisumwälzpumpe, 9 Heizkreisvorlauf, 10 Heizkreisrücklauf, 11 Kreuzstromwärmetauscher, 12 Abgasrohr, 13 Brennerverkleidung, 14 Brenner (vorzugsweise Gas oder Öl), 15 Bedien- und Anzeigepult, 16 Absorptions- und Neutralisationsmittelpatrone, 17 Filterpatrone, 18 Kondensatablauf, 19 Oberfläche einer Absorptions- und Wärmeträgerflüssigkeit im Betriebsfall, 20 Verbrennungsabgasbläschen, 21 Abgasverteilersieb, 22 Absorptions- und Wärmeträgerflüssigkeit, 23 granulatförmiges Absorptions- und Neutralisationsmittel, 24 Brennraumwandung, 25 Oberfläche der Absorptions- und Wärmeträgerflüssigkeit während der Betriebspause, 26 Füllkörper und 27 Steigrohr.

Im betriebsfertigen Zustand des dargestellten Heizkessels befindet sich im Inneren des drucklosen Behälters 1 eine Wärmeträgerflüssigkeit 22, bei der es sich vorzugsweise um Wasser handelt. Der Brennraum 4, der von der Flüssigkeit 22 umgeben ist, kann im Zentrum des oberen Teils des Behälters 1 eingebaut sein. Die hier stattfindende Verbrennung heizt, wie später beschrieben, die Wärmeträgerflüssigkeit 22 auf. Da Wasser bei Normaldruck nicht mehr als 100°C erreichen kann und in Heizungsanlagen üblicherweise keine höheren Temperaturen als etwa 90°C benötigt werden, läßt sich der in Verbindung mit der Wärmeträgerflüssigkeit 22 stehende Behälter 1 aus Kunststoff fertigen, der bis zu Temperaturen von 90 bis 100°C form- und wärmebeständig sein muß. Kunststoff läßt sich leicht verarbeiten, ist billiger als herkömmliche Heizkesselbaumaterialien und weist zahlreiche weitere vorteilhafte Eigenschaften auf. Vorzugsweise wird vernetztes Polyethylen verwendet. Die Herstellung von Kunststoffbauteilen mit beliebiger Formgestaltung ist dem Fachmann bekannt und bietet unter Anwendung herkömmlicher Fertigungstechniken keinerlei Schwierigkeiten.

So kann z.B mit modernen, an sich bekannten Fertigungsverfahren die Wärmeisolierung 3 des Behälters 1 auf der Innenseite des Außenmantels 2 ausgebildet werden. Vorzugsweise geschieht dies derart, daß die Wärmeisolierung 3 innen in beliebiger Stärke aufgeschäumt wird, so daß der fertig eingefärbte und strukturierte Außenmantel 2 im gleichen Arbeitsschritt mit der Isolierung 3 ausgebildet werden kann. Eine zusätzliche Entfettung, Grundierung, Isolierung und Lackierung oder Verwendung von Verkleidungsmaterialien kann somit entfallen. Im Gegensatz zu dem erfindungsgemäßen Kunststoffbehälter 1 aus integrierter Außenwand 2 und Isolierung 3 ist beim Stand der Technik üblicherweise die Wärmeisolierung separat an der Außenseite eines Stahl- oder Gußeisenbehälters angebracht.

Weiterhin bieten Kunststoffe eine hohe Beständigkeit gegen chemisch aggressive Flüssigkeiten, die beim Unterschreiten des Taupunktes oder beim gezielten Nutzen der Kondensationswärme entstehen .

Wie vorher beschrieben, befindet sich der Brennraum 4 im oberen Innenbereich des Behälters 1. Er ist vorzugsweise senkrecht mit dem Brenner 14 auf der Oberseite des Behälters 1 so angebracht, daß der Brenner 14 von außen zugänglich ist. Nach unten ist der Brennraum 4 offen, so daß er im Ruhe- oder Bereitschaftszustand von der Wärmeträgerflüssigkeit 22 größtenteils ausgefüllt wird, ohne daß jedoch der Brenner 14 und seine Zündvorrichtung benetzt werden. Die aufgezeigte Konstruktion stell sicher, daß die vom Gebläse des Brenners 14 gelieferte Verbrennungsluft nur nach unten aus dem Brennraum 4, also durch die Wärmeträgerflüssigkeit 22, entweichen kann.

Bei dem Brenner 14 kann es sich um eine herkömmliche, an sich bekannte Brennerbauart handeln, jedoch vorzugsweise mit einem stärkeren abläse. Ein Fachmann kann diese Modifikation ohne weiteres durchführen.

Vor der Inbetriebnahme des Brenners 14 wird der Brennraum 4 entleert. Dies geschieht durch Einblasen von Luft über das Brennergebläse oder durch Erzeugung eines Vakuums über der Flüssigkeit 22 außerhalb des Brennraumes 4 oder eine Kombination beider Techniken. In allen Fällen bildet sich eine Druckdifferenz aus, die die Wärmeträgerflüssigkeit 22 aus dem Brennraum 4 drückt, so daß unterhalb des Brennraumes 4 die durch den Brenner 14 zugeführte Luft entweichen und nach oben perlen kann.

Mit dem Entleeren des Brennraumes 4 ist die vorher darin enthaltene Wärmeträgerflüssigkeit 22 im Behälter 1 hochgestiegen und bedeckt jetzt vorzugsweise den gesamten äußeren Teil des Brennraumes 4, wie es aus der vergleichenden Darstellung zwischen FIG. 1 und 2 hervorgeht. Die Flamme 5 brennt unter Zufuhr von Brennstoff und der gelieferten Verbrennungsluft nun im Inneren des entleerten Brennraumes 4. Die dabei entstehenden Verbrennungsabgase 20 entweichen nach unten durch den offenen Teil des Brennraumes 4 und perlen an die Oberfläche der Wärmeträgerflüssigkeit 22.

Die Brennraumwandung 24 ist aus einem Material gefertigt, das gegen die im Inneren auftretenden Temperaturen und die Säurebildung in der Wärmeträgerflüssigkeit 22 resistent ist, wie z.B. Metall, Keramik, Glas oder auch Kunststoffe. Da die an der Wandung 24 hochgestiegene Flüssigkeit 22 eine ständige Kühlung des gesamten Brennraumes 4 bewirkt, kann bei größerem Brennraumquerschnitt ohne direkte Flammberührung auch ein Material verwendet werden, das nur geringe Temperaturen verträgt. Durch geeignete konstruktive Maßnahmen ist die Befestigung des Brennraumes 4 so ausgelegt, daß das Kunststoffmaterial des Behälters 1 nicht über seine maximale Temperaturbeständigkeit hinaus belastet wird. Auf jeden Fall kann der Brennraum 4 kleingehalten werden, so daß z.B. auch bei Verwendung von Edelstahl keine hohen Kosten entstehen.

Die während des Brennerbetriebs unterhalb des Brennraumes 4 austretenden Verbrennungsabgase 20 werden durch eine Vorrichtung verteilt, die zu möglichst kleinen Gasblasen 20 führt. Im einfachsten Fall ist dies ein feinmaschiges Gitter oder Sieb 21, durch das die Abgase gedrückt werden. Zur Verbesserung des Effekts kann dieses Gitter oder Sieb 21 zu mechanischen Schwingungen angeregt werden, wodurch eine starke Verwirbelung der feinen Gasbläschen 20 erreicht wird.

Die nun langsam hochwirbelnden Bläschen 20 bilden ein turbulent schäumendes Bad, in dem sich die Wärmetauscher 6, 7 für Heiz- und Brauchwasserkreisläufe befinden. Diese Wärmetauscher 6, 7 sind als Rohr-, Rippenrohr-, Platten- oder sonstige Wärmetauscher ausgelegt. Solche Konstruktionen sind dem Fachmann bekannt. Als Materialien werden Edelstahl, Kupfer oder sonstige korrosionsbeständige Stoffe verwendet. Vorzugsweise sind jedoch nach der Erfindung die Wärmetauscher 6, 7 aus Kunststoff gefertigt. Durch die turbulente Bewegung in der Wärmeträgerflüssigkeit 22 ist der Wärmeübergang bedeutend besser als in stehenden oder nur mäßig bewegten Flüssigkeiten. Kunststoff bietet den Vorteil der Korrosionsfreiheit, der freien Gestaltung der Form und der kostengünstigen Herstellung. Der Wärmetauscher 7 kann so ausgelegt sein, daß die Abgasbläschen 20 einen innigen Kontakt zu den Tauscherwandungen bekommen und damit eine hohe Tauscherleistung erreicht wird. Eine bevorzugte Möglichkeit ist die Ausbildung als Doppelmantelwärmetauscher 6 im Behälter 1. Hiermit wird vorzugsweise Brauchwasser erwärmt.

Wie in FIG. 2 dargestellt, können in den Behälter 1 zusätzlich Füllkörper 26 eingebracht werden, die die Bewegung der Gasbläschen 20 behindern und somit eine längere Verweilzeit in der Flüssigkeit 22 bewirken und gleichzeitig die Reaktionsoberfläche vergrößern. Infolgedessen wird die Wärmeabgabe und, wie nachfolgend beschrieben, auch die Schadstoffabgabe verbessert.

Die Abgasbläschen 20 geben nämlich beim Hochperlen nicht nur ihre Wärme, sondern auch ihre Schadstoffe an die Warmeträgerflüssigkeit 22 ab. Dies geschieht über chemische Reaktionen. Zu diesem Zweck werden der Wärmeträgerflüssigkeit 22 Chemikalien beigemischt, beispielsweise Calciumcarbonat, das sich mit dem Schwefel der Verbrennungsabgase 20 zu Calciumsulfat verbindet. Damit wird eine Neutralisation und Rückhaltung des ansonsten in die Atmosphäre geleiteten Schwefels erreicht. Das Neutralisationsprodukt, das letztendlich Gips darstellt, wird in eingedickter Form in bestimmten Wartungsintervallen entnommen und kann nach heutigen Bestimmungen problemlos im Hausmüll entsorgt werden.

Bei Verwendung anderer Neutralisationsstoffe, wie z.B. Magnesiumhydroxid, werden außer Schwefel noch weitere umweltbelastende Stoffe wie Kohlendioxid und Stickoxide chemisch gebunden. Bei der Verbrennung in der gekühlten Brennkammer 4 entstehen jedoch ohnehin kaum Stickoxide, so daß ihre Entfernung aus den Verbrennungsabgasen 20 unter Umständen ganz entfallen kann. Die Neutralisationsprodukte einiger Chemikalien können sogar mit der überschüssigen Kondensationsflüssigkeit, die sich im Wärmeträger 22 bildet, über den Kondensatablauf 18 in die Kanalisation abgeleitet werden, da sie umweltverträglich sind. Wie aus den Figuren ersichtlich, ist der Kondensatablauf 18 mit dem Steigrohr 27 verbunden.

Die notwendigen Chemikalien können der Flüssigkeit 22 in flüssiger Form zugesetzt werden, oder in Form eines granulatförmigen Absorptions- und Neutralisationsmittels 23, wie es in FIG. 2 dargestellt ist. Um eine einfachere Wartung und bessere Kontrolle zu erreichen, ist es jedoch sinnvoll, die verwendeten Neutralisationschemikalien, z.B. als gepreßte oder gesinterte Patrone 16 durch eine Öffnung im Behälter 1 mit der Flüssigkeit 22 in Kontakt zu bringen. Der Verbrauch der Chemikalien läßt sich dann durch optische Kontrolle oder automatisch erfassen, und eine Wartungsmeldung kann dann durch eine Steuerung im Bedien- und Anzeigepult 15 erfolgen. Die Realisierung einer derartigen Überwachung kann von einem Fachmann aufgrund seiner Fachkenntnisse ohne weiteres vorgenommen werden.

Selbst wenn durch gesetzliche Bestimmungen in Zukunft die Rückstandsprodukte als Sondermüll eingestuft werden sollten, besteht der hoch einzuschätzende Vorteil, daß keine Verschmutzung der Umwelt durch in die Atmosphäre geleitete Schadstoffe entsteht, sondern daß eine kontrollierte Entsorgung der Rückstandsprodukte erfolgen kann.

Zu den Rückstandsprodukten zählen unter anderem auch Ruß-, Staub- und sonstige Partikel sowie unverbrannte Ölbestandteile (bei Ölfeuerung). Auch diese werden in der Wärmeträgerflüssigkeit 22 zurückgehalten. Ihre Beseitigung kann ebenfalls in größeren Wartungsintervallen, z.B. jährlich, mit der Entsorgung erfolgen. Vorzugsweise ist eine Filterpatrone 17 im Behälter 1 zwischen dem Steigrohr 27 und dem Kondensatablauf 18 eingebaut. Die Filterpatrone 17 dient zum Aussondern dieser Partikel bzw. Feststoffe, so daß sie durch Wechseln der Patrone 17 entsorgt werden können. Durch Einleiten des überschüssigen Kondensats durch die Filterpatrone 17 können somit keine festen Abfallstoffe in die Kanalisation gelangen.

Die Verbrennungsabgase, die sich im Behälter 1 oberhalb der Warmeträgerflüssigkeit 22 sammeln, sind weitgehend gereinigt und werden nun entweder direkt oder über einen Wärmetauscher 11 durch das Abgasrohr 12 in die Atmosphäre geleitet. Selbstverständlich ist der Behälter 1 allseitig dicht abgeschlossen, so daß das gesamte Abgas in das Abgasrohr 12 gezwungen wird. Der Abgaswärmetauscher 11 ist vorzugsweise als ein an sich bekannter Luft-Luft-Kreuzstromwärmetauscher ausgelegt und gibt die Restwärme der Abgase 20 an die angesaugte Verbrennungszuluft ab. Die Temperatur der Abgase im Abgasrohr 12 liegt somit nur wenig höher als die der Umgebung. Hierdurch ist es möglich, auch für das Abgasrohr 12 z.B. ein Kunststoffrohr zu verwenden.

Da die Abgase bei weiterer Abkühlung an kalten Teilen des Abgasrohres 12 geringfügig auskondensieren können, sollte eine Rückführung des Kondensats zum Behälter 1 vorgesehen sein. Bei konventionellen Heizanlagen würde die Kondensatbildung in Verbindung mit den darin enthaltenen Schadstoffen eine Versottung üblicher Kaminanlagen bewirken. Bei dem hier beschriebenen Heizkessel fallen jedoch durch die geringe Temperaturdifferenz kaum Kondensate an, und wegen des gegen Null gehenden Schadstoffgehalts ist eine Versottung von Kaminen nicht zu erwarten.

Alternativ kann der Wärmetauscher 11 im Abgasstrom als Luft-Wasser-Wärmetauscher ausgelegt sein, der Brauch- oder Schwimmbadwasser erwärmt. Der Wärmetauscher 11 kann auch zum Erwärmen des Rücklaufes 10 des Heizungskreislaufes eingesetzt werden.

Alle zum Herstellen des Heizkessels notwendigen Bauteile und Materialien, einschließlich der Chemikalien, sind im Handel erhältlich. Bei den Füllkörpern 26 kann es sich um übliche Füllkörper aus Metall und/oder Kunststoff handeln, wie sie bei chemischen Prozessen eingesetzt werden. Die Brennerverkleidung 13, in die das Bedien- und Anzeigepult 15 integriert ist, kann ebenfalls aus Kunststoff hergestellt sein.

Selbstverständlich ist der Brenner 14 mit einer (nicht dargestellten) Brennstoffzufuhrleitung verbunden. Im Kunststoffbehälter 1 sind an geeigneten Stellen gas- und flüssigkeitsdicht verschließbare (nicht gezeigte) Öffnungen vorgesehen, über die der Heizkessel gewartet und entsorgt werden kann. Zum gas- und flüssigkeitsdichten Verschließen des Behälters können an sich bekannte Schraubverbindungen verwendet werden.

Abschließend sollen noch einige Fertigungsverfahren zur Herstellung der Kunststoffteile des Heizkessels, insbesondere des Behälters und der Wärmetauscher erläutert werden:

### 1. Rotationssintern:

Ein Kunststoffpulver wird in eine dem Behälter 1 entsprechende Hohlform eingegeben, die sich in einer Taumelbewegung um zwei Achsen dreht. Die Form wird in einem Ofen auf etwa 250°C aufgeheizt, wobei das Kunststoffpulver schmilzt. Die Wandstärke der auf diese Weise ausgebildeten Außenwand 2 des Behälters 1 wird dabei durch die Menge des Pulvers bestimmt. In einem zweiten Aufheizvorgang unter Zugabe von weiterem Kunststoffpulver und Treibmittel wird die innenliegende Isolierung 3 aufgeschäumt. Die Isolierstoffstärke der Isolierung 3 wird durch die Menge des Kunststoffpulvers und des Treibmittels bestimmt.

In einem zweiten Arbeitsschritt wird ein zweiter kleinerer Behälter (Wärmetauscherwand des Doppelmantelwärmetauschers 6) angefertigt, der dann in den ersten Behälter 1 eingebracht wird. Eine Abdichtung zwischen Innen- und Außenbehälter kann durch Verschmelzen oder Verkleben erfolgen. Sollte für den Behälter 1 ein abnehmbarer Deckel erforderlich sein, kann er in einem dieser Arbeitsschritte mit angefertigt werden.

### 2. Spritzgießverfahren

### 3. Blasverfahren

### 4. Tiefziehen

### 5. PU-Integralschaum-Verfahren

### 6. Faserkunststofflaminate

Die in 2. bis 6. genannten Verfahren bilden weitere Möglichkeiten Behälter, Isolierung, Doppelmantel und sonstige Wärmetauscher herzustellen. Diese Verfahren sind an sich bekannt.

Als Werkstoffe können handelsübliche PE (Polyethylen) wie es z.B. die Firmen Neste, General Electric Plastic, Hoechst und viele andere liefern oder faserverstärkte Kunststoffe wie z.B. GFK, das von vielen Herstellern angeboten und geliefert wird, verwendet werden.

Im Tiefziehverfahren kann z.B. aufgeschäumte Plattenware wie z.B. FOREX oder KÖMACEC (Fa. Kömmerling) verwendet werden, um Außenmantel und Isolierung in einem Arbeitsgang zu fertigen. PU (Polyurethane) liefern beispielsweise die Firmen Bayer und BASF. Hieraus können ebenfalls Außenmantel und Isolierung gefertigt werden.

Auch andere Kunststoffe, die thermisch und chemisch genügend stabil sind, können in den angegebenen Verfahren verarbeitet werden.

## Patentansprüche

1. Heizkessel für flüssige, gasförmige und/oder staubförmige Brennstoffe, bei dem die Erwärmung über einen oder mehrere eingebeute Brenner durch direkten Kontakt der Verbrennungsabgase mit der Wärmeträgerflüsigkeit erfolgt und die Kondensationswärme der Brennstoffes ausgenutzt wird,
**dadurch gekennzeichnet,**
daß der Behälter (1) für die Wärmeträgerflüssigkeit (22) aus Kunststoff und die Wandung (24) der Brennraumes (4) aus einem gegen die auftretenden Temperaturen und die Säurebildung in der Wärmeträgerflüssigkeit (22) resistenten Material bestehen, daß in der Wärmeträgerflüssigkeit (22) zur Verteilung der unterhalb des Brennraumes (4) austretenden Verbrennungsabgase (20) eine Vorrichtung (21) vorgesehen ist und daß der Wärmeträgerflüssigkeit (22) ein Mittel zur Neutralisation der den Verbrennungsabgasen entzogenen Schadstoffe beigegeben wird.

2. Heizkessel nach Anspruch 1,
**dadurch gekennzeichnet,**
daß sich im Behälter (1) wenigstens ein aus Kunststoff bestehender Wärmetauscher (6, 7) befindet.

3. Heizkessel nach Anspruch 1 oder 2,
**dadurch gekennzeichnet,**
daß ein Wärmetauscher (6) als Doppelmantel des Behälters (1) ausgeführt ist.

4. Heizkessel nach einem der vorstehenden Ansprüche,
**dadurch gekennzeichnet,**
daß das Abgasrohr (12) aus Kunststoff ist.

5. Heizkessel nach einem der vorstehenden Ansprüche,
**dadurch gekennzeichnet,**
daß die Verteilung der Abgasbläschen (20) in der Wärmeträgerflüssigkeit (22) durch ein feinmaschiges Sieb (21) bewirkt wird, das fest angebracht oder mechanisch bewegbar ist.

6. Heizkessel nach einem der vorstehenden Ansprüche,
**dadurch gekennzeichnet,**
daß Füllkörper (26) im Behälter (1) vorgesehen sind.

7. Heizkessel nach einem der vorstehenden Ansprüche,
**dadurch gekennzeichnet,**
daß eine Absorptions- und Neutralisationschemikalie in Form einer Patrone (16) in die Wärmeträgerflüssigkeit (22) eingebracht wird.

8. Heizkessel nach einem der vorstehenden Ansprüche,
**dadurch gekennzeichnet,**
daß eine Filterpatrone (17) feste Schad- oder Schmutzstoffe aus der Wärmeträgerflüssigkeit (22) aussondert.

9. Heizkessel nach einem der vorstehenden Ansprüche,
**dadurch gekennzeichnet,**
daß sich eine thermische Isolierung (3) auf der Innenseite der Außenwand (2) des Behälters (1) befindet.

10. Heizkessel nach einem der vorstehenden Ansprüche,
**dadurch gekennzeichnet,**
daß ein Wärmetauscher (11) im Abgasstrom die Restwärme nutzbar macht.

## Claims

1. Heating boiler for liquid fuels, gaseous fuels and/or pulverulent fuels, in which the heating takes place via one or more built-in burners by direct contact of the exhaust combustion gases with a heat conveyor fluid in a container and the heat of condensation of the fuel is utilised,
characterised in that
the container (1) for the heat conveyor fluid (22) is made of plastics and the wall (24) of the combustion chamber (4) is made from a material which is resistant to the acid formation in the heat conveyor fluid (22) and to the temperatures that occur, that a device (21) is provided in the heat conveyor fluid (22) for distributing the exhaust combustion gases (20) discharging beneath the combustion chamber (4), and that the heat conveyor fluid (22) has added to it an agent for neutralising the harmful substances removed from the exhaust combustion gases.

2. Heating boiler according to claim 1,
characterised in that
in the container (1) there is situated at least one heat exchanger (6, 7) made of plastics.

3. Heating boiler according to claim 1 or 2,
characterised in that
a heat exchanger (6) is in the form of a double casing of the container (1).

4. Heating boiler according to one of the preceding claims,
characterised in that
the exhaust gas pipe (12) is made of plastics.

5. Heating boiler according to one of the preceding claims,
characterised in that
the distribution of the exhaust gas bubbles (20) in the heat conveyor fluid (22) is effected by a fine-mesh screen (21) which is rigidly attached or mechanically moveable.

6. Heating boiler according to one of the preceding claims,
characterised in that
filler (26) is provided in the container (1).

7. Heating boiler according to one of the preceding claims,
characterised in that
an absorption and neutralising chemical in the form of a cartridge (16) is introduced into the heat conveyor fluid (22).

8. Heating boiler according to one of the preceding claims,
characterised in that
a filter cartridge (17) separates solid harmful or dirty substances from the heat conveyor fluid (22).

9. Heating boiler according to one of the preceding claims,
characterised in that
a thermal insulation (3) is situated on the inside of the outer wall (2) of the container (1).

10. Heating boiler according to one of the preceding claims,
characterised in that
a heat exchanger (11) utilises the residual heat of the exhaust gas stream.

## Revendications

1. Chaudière de chauffage pour combustibles liquides, gazeux et/ou pulvérulents, dans laquelle le chauffage se fait, par l'intermédiaire d'un ou plusieurs brûleurs incorporés, par contact direct des gaz d'échappement de la combustion avec le liquide caloporteur et dans laquelle on utilise la chaleur de condensation du combustible,
chaudière caractérisée
par le fait que le récipient (1) pour le liquide caloporteur (22) est en plastique et que la paroi (24) de la chambre de combustion (4) est en un matériau résistant aux températures qui surviennent et à la formation d'acide dans le liquide caloporteur (22), par le fait que dans le liquide caloporteur (22), un dispostif (21) est prévu pour répartir les gaz d'échappement de la combustion (20) qui sortent de dessous la chambre de combustion (4) et par le fait qu'au fluide caloporteur (22) on ajoute un agent de neutralisation des produits polluants extraits des gaz d'échappement de la combustion.

2. Chaudière de chauffage selon la revendication 1,
caractérisée
par le fait que dans le récipient (1) se trouve au moins un échangeur de chaleur (6, 7) fabriqué en plastique.

3. Chaudière de chauffage selon la revendication 1 ou 2,
caractérisée
par le fait qu'un échangeur de chaleur (6) est réalisé sous forme de double enveloppe du récipient (1).

4. Chaudière de chauffage selon l'une des revendications précédentes,
caractérisé
par le fait que le tuyau (12) des gaz d'échappement est en plastique.

5. Chaudière de chauffage selon l'une des revendications précédentes,
caractérisée
par le fait que la répartition des bulles des gaz d'échappement (20) dans le liquide caloporteur (22) est effectuée au moyen d'un tamis à fine maille (21) rapporté de façon fixe ou mécaniquement mobile.

6. Chaudière de chauffage selon l'une des revendications précédentes,
caractérisée
par le fait que des éléments de garnissage (26) sont prévus dans le récipient (1).

7. Chaudière de chauffage selon l'une des revendications précédentes,
caractérisée
par le fait qu'un produit chimique d'absorption et de neutralisation est apporté dans le liquide caloporteur (22) sous forme d'une cartouche (16).

8. Chaudière de chauffage selon l'une des revendications précédentes,
caractérisée
par le fait qu'une cartouche filtrante (17) trie et élimine hors du fluide caloporteur (22) des produits polluants solides ou des saletés solides.

9. Chaudière de chauffage selon l'une des revendications précédentes,
caractérisée
par le fait qu'une isolation thermique (3) se trouve sur la face intérieure de la paroi extérieure (2) du récipient (1).

10. Chaudière de chauffage selon l'une des revendications précédentes,
caractérisée
par le fait qu'un échangeur de chaleur (11) dans le flux des gaz d'échappement permet d'utiliser la chaleur résiduelle.
